# NEUE EUROPÄISCHE PATENTSCHRIFT

(11) **EP 0 815 394 B2**
(45) Veröffentlichungstag und Bekanntmachung des Hinweises auf die Entscheidung über den Einspruch: **17.04.2002**
(45) Hinweis auf die Patenterteilung: 15.09.1999
(21) Anmeldenummer: 96905650.6
(22) Anmeldetag: 12.03.1996
(51) Int. Cl.: F23G 5/16, F23G 5/12, F23M 5/08

(54) **VERBRENNUNGSANLAGE**
COMBUSTION PLANT
SYSTEME D'INCINERATION

(30) Priorität: 30.03.1995 CH 89795
(43) Veröffentlichungstag der Anmeldung: 07.01.1998
(73) Patentinhaber: KOCH, Theodor, CH-8304 Wallisellen (CH)
(72) Erfinder: KOCH, Theodor, CH-8304 Wallisellen (CH)
(74) Vertreter: Troesch Scheidegger Werner AG
(86) Internationale Anmeldenummer: CH9600093
(87) Internationale Veröffentlichungsnummer: WO9630701

(56) Entgegenhaltungen:
- EP-A- 0 573 756
- WO-A-92/01197
- FR-A- 1 348 314
- US-A- 3 745 941

## Beschreibung

Die vorliegende Erfindung betrifft eine Vorrichtung nach dem Oberbegriff von Anspruch 1 sowie ein Verfahren zum Betreiben einer solchen Vorrichtung.

Bekannte derartige Vorrichtungen, d.h. Verbrennungs- resp. Feuerungsanlagen lassen sich eigentlich in zwei Kategorien unterscheiden.

Die erste Kategorie stellen die sogenannten Rost-Feuerungsanlagen dar. Solche eignen sich für feste Brennstoffe, wie beispielsweise Hausmüll, Industriemüll, Kohle etc. Diese Brennstoffe werden auf einem Rost verbrannt. In einer ersten Phase wird der Brennstoff getrocknet und entgast. Dies erfolgt teilweise bereits in der Beschickungszone der Anlage. Dieser Vorgang wird durch die Strahlung des Feuerraumes und durch Zugabe von vorgewärmter Luft ausgelöst. Ebenfalls erfolgt hier auch die Zündung des Brennstoffes an seiner Oberfläche infolge der Flammstrahlung des Feuerraumes. In einer zweiten Phase findet nun die Hauptverbrennung statt, wobei der getrocknete Brennstoff vollständig zündet (nicht nur an der Oberfläche). In dieser Phase wird nun mehr Luft als in der ersten Phase zugeführt. Dabei findet hier die Umsetzung von festem Kohlenstoff zu gasförmigen Produkten statt, welche durch den Feuerraum in die Nachbrennkammer resp. den Rauchgasabzug gelangen. In diesem Ofenabschnitt herrschen hohe Temperaturen. Je nach Heizwert des Brennstoffes wird in dieser Phase die Zufuhr der Luftmenge gesteuert resp. angepasst. Dieser Anpassung sind jedoch Grenzen gesetzt, da die zusätzlich zugeführte Luft auch zur Kühlung des Rostes dient und gerade bei hochkalorischem Brennstoff in der Regel mit Luftüberschuss aus eben diesen genannten Gründen gearbeitet werden muss. Als letzte Phase findet anschliessend die Restverbrennung statt. Der noch nicht vollständig ausgebrannte Brennstoff, d.h. der Verbrennungsrückstand, beispielsweise gepresstes Papier, grobe Stoffe und restlicher fester Kohlenstoff, gelangt hier zur Verbrennung resp. zum Ausbrand. Da hier ein möglichst geringer Wärmeverlust auftreten soll, damit die Restverbrennung möglichst vollständig durchgeführt werden kann, sollte hier auch nur eine entsprechend kleine Luftmenge zugeführt werden (wegen Abkühlungsgefahr des Verbrennungsrückstandes).

Die hier dargestellten Phasen werden in der Regel in der Verbrennungsanlage auch örtlich getrennt vorgenommen, herkömmlicherweise beispielsweise auf einem beweglichen Rost, welcher den Brennstoff langsam in der Brennkammer vorwärts transportiert. Je nach Art des Brennstoffes sind die Übergänge der Phasen fliessend oder gar nicht erkennbar, insbesondere bei hohen Brennstoff-Heizwerten.

Der Nachteil dieser ersten Kategorie von Verbrennungsanlagen liegt insbesondere darin, dass die in fester Form anfallenden Verbrennungsrückstände sich aufgrund ihrer Wasserlöslichkeit nicht auf einfache Weise deponieren lassen. Ebenfalls weisen diese Rückstände noch einen verhältnismässig hohen Anteil an unverbranntem Material auf, und die darin enthaltenen Schwermetalle sind nicht immobilisiert. Dies liegt daran, dass in der Ausbrandzone kein Schmelzen des Restbrennstoffes und der Rückstände erfolgt.

In die zweite Kategorie von Verbrennungsanlagen gehören die Schmelzverfahren, wie Drehrohroder Schmelzkammern. Insbesondere die Drehrohranlagen sind besonders für die Verbrennung von chemischen Abfällen in fester, pastöser oder flüssiger Form geeignet. Gerade diese beiden letzten Abfallformen können nicht in Rost-Feuerungsanlagen verwendet werden, da sie nicht auf dem herkömmlichen Rost gelagert oder transportiert werden können. Beim Schmelzverfahren werden die aus dem Verbrennungsprozess übrigbleibenden Rückstände geschmolzen. Dies erfolgt durch Wärmeaustausch zwischen den Rückständen und den heissen Rauchgasen aus dem Verbrennungsprozess im Drehrohr oder der Schmelzkammer. Die danach verbleibende Schlacke wird einem in der Regel wassergekühlten Entschlacker zugeführt und erstarrt dort zu einem verglasten Granulat, welches sich aufgrund seiner Wasserunlöslichkeit leicht deponieren lässt. In solchen Anlagen können beispielsweise auch Rückstände von Verbrennungsanlagen der ersten Kategorie geschmolzen werden, wobei allerdings eine sehr hohe Energiezufuhr notwendig ist, da diese Rückstände in kaltem Zusand eingebracht werden und zuerst aufgeheizt werden müssen.

Derartige Anlagen, insbesondere Drehrohranlagen, eignen sich aufgrund ihrer geringen Durchsatzleistung schlecht für die Verbrennung von grossen Brennstoffmengen, wie beispielsweise von Haus- und/ oder Gewerbemüll. Ebenfalls lässt sich die zusätzlich zugeführte Verbrennungsluft schlecht durch solchen Müll pressen, was zur Folge hat, dass die zum Schmelzen erforderlichen Verbrennungstemperaturen nicht immer oder nicht zuverlässig erreicht werden können.

Die Aufgabe der vorliegenden Erfindung bestand nun darin, eine Verbrennungsanlage bereitzustellen, welche bei einer grossen Durchsatzleistung auch feste und/oder pastöse Brennstoffe verbrennen kann und den Verbrennungsrückstand schmelzen kann.

Diese Aufgabe wird erfindungsgemäss durch die Kennzeichen nach Anspruch 1 gelöst.

Durch die erfindungsgemässe Anordnung der Brennkammer resp. der Nachbrennkammer können nun auf einer Rostverbrennungsanlage auf dem letzten Rostbereich, bei herkömmlichen Anlagen dem Ausbrandbereich, genügend hohe Temperaturen erreicht werden, um die Verbrennungsrückstände hier zu schmelzen. Damit wird erreicht, dass der übrigbleibende Rückstand als flüssige und/oder pastöse Schlacke anfällt, welche beispielsweise in einem Wasserbad abgekühlt werden kann, wie dies bei Drehrohr-Schmelzofen bekannt ist. Eine solche abgekühlte Schlacke enthält nun Restschwermetallrückstände in wasserunlöslicher, verglaster Form und weist nur noch einen sehr geringen Anteil an brennbarem Restmaterial auf. Derartige Schlacken können nun problemlos deponiert werden.

Weitere bevorzugte Ausführungsformen der Erfindung sind in den abhängigen Ansprüchen 2 bis 16 dargelegt.

Erfindungsgemäss wird für den Betrieb der Vorrichtung ein Verfahren nach den Ansprüchen 17 bis 21 vorgeschlagen.

Insbesondere eignet sich eine solche erfindungsgemässe Vorrichtung für die Verbrennung von Haushalt- und Gewerbeabfällen.

Ausführungsbeispiele der Erfindung werden nachstehend anhand von Zeichnungen noch näher erläutert. Es zeigen
Fig. 1 den schematischen Längsschnitt einer herkömmlichen Rostfeuerungsanlagen mit Gegenstromfeuerung;
Fig. 2 den schematischen Längsschnitt einer herkömmlichen Rostfeuerungsanlage mit Mittelstromfeuerung;
Fig. 3 den schematischen Längsschnitt einer herkömmlichen Rostfeuerungsanlage mit Gleichstromfeuerung;
Fig. 4 den schematischen Längsschnitt einer erfindungsgemässen Feuerungsanlage;
Fig. 5 den schematischen Längsschnitt einer erfindungsgemässen Feuerungsanlage mit Drehrohr.

In den Figuren 1 bis 3 sind die drei bekannten Typen von Rostfeuerungsanlagen schematisch dargestellt. Grundsätzlich weisen alle diese Anlagen eine Aufgabevorrichtung 1 auf, mit welcher das Brennmaterial 2 in die Feuerungsanlage eingebracht wird. Die Anlagen weisen in der Regel einen Feuerungsrost 3 und einen Ausbrandrost 4 auf. Das Brennmaterial 2 wird dabei durch Vorrichtungen am Rost 3 und 4 selbst in Richtung der Schlackenfallöffnung 5 transportiert. Beispielsweise werden hierfür bekannte bewegliche Roste wie Walzenroste, Rückschubroste, Gegenschubroste oder Gegenüberschubroste eingesetzt. Die Nachbrennkammer 6 ist bei der Gegenstromfeuerung, wie in Figur 1 dargestellt, gleich am Anfang des Brennraumes 7 angeordnet. Dies führt dazu, dass die Rauchgase entgegen der Bewegungsrichtung des Brennmaterials 2 nur teilweise über dieses geführt werden. Allerdings gelangen die heissesten Rauchgase aus dem eigentlichen Haupverbrennungsbereich (durch Pfeile über dem Brennmaterial 2 angedeutet) praktisch direkt in die Nachbrennkammer 6. Dabei wird dem Verbrennungsrückstand 2' auf dem Ausbrandrost 4 Wärme entzogen. Damit wird kein Schmelzen des Verbrennungsrückstandes 2' auf dem Nachbrennrost 4 ermöglicht, und die in die Schlackenfallöffnung 5 gelangenden Rückstände 2' weisen noch einen relativ hohen Anteil an brennbarem Material auf und sind überdies noch flüssigkeitslöslich. Derartige Abfälle können nicht einfach deponiert werden, sondern sind als Sonderabfälle gesondert zu handhaben; sie können demnach gegebenenfalls nochmals separat, beispielsweise in separaten Drehofen, verbrannt werden.

Dieselbe Problematik tritt auch bei der Mittelstromfeuerung auf, welche schematisch in Figur 2 dargestellt ist. Dabei ist die Nachbrennkammer 6 in der Mitte der Roste 3,4 angeordnet. Auch hier können die Rückstände 2' auf dem Ausbrandrost 4 nicht geschmolzen werden.

Auch die Gleichstromfeuerung nach Figur 3 bringt diesbezüglich keine wesentliche Verbesserung. Hier ist zwar die Nachbrennkammer 6 noch ein wenig weiter in Materialflussrichtung verschoben angeordnet, wobei hier im wesentlichen nur der Brennraum 7' über der eigentlichen Verbrennungszone mittels einer in den Brennraum hineinragenden Kante 8 leicht abgeschlossen wird. Der Ausbrandrost 4 wird hingegen auch hier nicht oder nur geringfügig von den heissen Rauchgasen der Verbrennungszone tangiert.

Hier führt nun die erfindungsgemässe Anordnung der Brennkammer 7, wie beispielsweise in Figur 4 im Längsschnitt dargestellt, zum gewünschten Resultat. Indem der Brennraum 7 bis hinter den Ausbrandrost 4 ausgebildet wird, und in diesem Bereich vorzugsweise auch noch verengt wird, werden die heissen Rauchgase über die Verbrennungsrückstände 2' geführt. Die Verengung bewirkt noch eine zusätzliche Erwärmung dieser Verbrennungsrückstände, unter anderem auch durch zusätzliche Wärmeabstrahlung der Brennraumwände, womit die für das Schmelzen dieser Rückstände 2' erforderliche Temperatur erst erreicht werden kann.

Bevorzugterweise ist der Brennraum in Rauchgasstromrichtung hin mit Verwirbelungskanten 9 versehen, welche zu einer Verwirbelung der Rauchgase führen. Diese Verwirbelung führt ebenfalls zu einer besseren, d.h. homogenen hohen Rauchgastemperatur, welche in der Nachbrennkammer 6 erreicht wird.

Vorzugsweise ist erfindungsgemäss vorgesehen, zwischen dem Feuerungsrost 3 und dem Ausbrandrost 4 zusätzlich hochkalorischen Brennstoff, beispielsweise Kohlenstaub, zuzugeben. Dies kann vorzugsweise über Zuführöffnungen erfolgen, welche in einer Stufe 10 zwischen dem Feuerungsrost 3 und dem Ausbrandrost 4 angeordnet sind. Damit wird die Wärmezufuhr weiter erhöht. Damit kann der in den Verbrennungsrückständen 2' noch enthaltene Restbrennstoff (Brennbares Material, Kohlenstoff) bei nur geringer oder gar ausbleibender zusätzlicher Luftzufuhr, welche von unten durch den Ausbrandrost 4 zugeführt werden kann, vergast und oxydiert werden. Eine solche zusätzliche Luftzufuhr würde den Verbrennungsrückständen 2' wieder Wärme entziehen, weshalb dies eigentlich unerwünscht ist. Die in Form von flüssiger Schlacke anfallenden Verbrennungsrückstände gelangen anschliessend über die Schlackenfallöffnung 5 in einen beispielsweise wassergefüllten Entschlacker und erstarren zu einem glasartigen Granulat. Dieses Granulat ist nun wasserunlöslich, weist praktisch keinen Restbrennstoff mehr auf und kann daher problemos deponiert werden.

Damit nun die flüssige Schlacke auf dem Ausbrandrost 4 zur Schlackenfallöffnung 5 gelangen kann, ohne dabei nach unten in den Zuluftbereich zu fallen, ist dieser Ausbrandrost 4 vorzugsweise geneigt, vorzugsweise ca. 20° aus der Horizontalen, und vorzugsweise auch im Querschnitt konkav ausgebildet. Damit fliesst die Schlacke in der Mitte des Ausbrandrostes 4 gegen die Schlackenfallöffnung 5 hin.

Damit die Roste 3,4 durch die grosse Wärme nicht zu schnell verschleissen oder zerstört werden, und dabei trotzdem auf zusätzliche Luftzufuhr für die Verbrennung resp. den Schmelzvorgang verzichtet werden kann, ist vorzugsweise erfindungsgemäss vorgesehen, die Roste 3,4 durch Kühlkanäle in den Rosten selbst zu kühlen. Die Kühlung kann dabei durch gasförmige oder flüssige Kühlmittel erfolgen. Durch die Wahl des Kühlmittels und auch dessen Temperatur kann einerseits die Zerstörung oder grosser Verschleiss des Rostes 3,4 verhindert werden und andererseits auch Einfluss auf den Verbrennungsprozess im Hauptverbrennungsbereich genommen werden. Damit ist nun auch möglich, eine angenähert konstante stöchiometrische Verbrennung in diesem Bereich zu erreichen, welche auch die heissesten Rauchgase entwickelt. Bei herkömmlichen Rostfeuerungen kann dies nicht gewährleistet werden, da die Zusatzluft auch noch zur Kühlung der Roste 3,4 dient. Dies führt gerade bei hochkalorischen Brennstoffen dazu, dass dort die Verbrennung mit Luftüberschuss erfolgen muss, um den Rost 3,4 genügend zu kühlen.

Durch die erfindungsgemässe Anordnung der Brennkammer wird der Ausbrandrost 4 eigentlich zum Schmelzrost. Der Vorteil der geschmolzenen Schlacke liegt, wie bereits vorgängig dargelegt, im praktisch vollständigen Ausbrand des Materials, der Zerstörung von giftigen Stoffen wie Dioxin und Furanen, der Immobilisierung von Schadstoffen wie Schwermetall sowie der Reduktion des spezifischen Volumens der Verbrennungsrückstände selbst im Vergleich zu einem Ausbrand.

Um nun in der Nachbrennkammer 6 den in diesem Bereich geforderten restlichen Gasausbrand in jedem Fall zu erreichen, sind weiter erfindungsgemäss Einblasdüsen 11 für das Einblasen von Rauchgas vorgesehen. Diese Düsen weisen vor ihren Düsenöffnungen Platten 12, vorzugsweise aus keramischem Werkstoff auf. Durch diese Platten 12 wird eine Verwirbelung der eingeblasenen Rauchgase erzielt, was zu einem guten Gasausbrand und Selbstreinigung der Düsen 11 führt. Ohne eine solche Verwirbelung würden die Düsen in kurzer Zeit durch die im Rauchgas enthaltenen Russpartikel verstopfen. Im weiteren Verlauf wird wie üblich, um den Gasausbrand und den geforderten Sauersoffgehalt sicherzustellen, Sekundärluft über die Düsen 11' zugegeben.

Damit nun mit dieser Vorrichtung auch noch flüssige Stoffe verbrannt werden können, ist es erfindungsgemäss vorgesehen, im Anschluss an den Ausbrandrost 4 noch ein Drehrohr 13 anzuordnen, wie aus Figur 5 ersichtlich ist. Damit können nun durch entsprechend angeordnete Speiseöffnungen 14 flüssige Brennstoffe direkt in dieses Drehrohr 13 eingebracht und dort verbrannt werden. Der grosse Vorteil dabei ist darin zu sehen, dass durch die erfindungsgemässe Führung der heissen Rauchgase aus dem Brennraum 7 über den Ausbrand- resp. Schmelzrost 4 in das Drehrohr 13 in diesem gleich zu Beginn sehr hohe Temperaturen erreicht werden können. Damit kann auch die Länge des Drehrohres 13 im Vergleich zu herkömmlichen Drehrohranlagen viel kürzer ausfallen. Insbesondere können auch pastöse oder feste Brennstoffe mit einem sehr kleinen Heizwert kurt vor dem Drehrohr 13 auf den Schmelzrost 4 aufgebracht werden. Diese werden dann dort sehr schnell getrocknet und entgast und gelangen anschliessend bereits sehr heiss in das Drehrohr 13 zum Schmelzen. Eine derartige erfindungsgemässe Vorrichtung kann universell für die Verbrennung aller Brennstoffe eingesetzt werden, wobei durch den ersten Bereich mit der Rostverbrennung ein sehr hoher Durchsatz insbesondere auch für feste Brennstoffe erzielt werden kann.

Schliesslich können die Wände 7' des Brennraumes 7 aus gekühltem Mauerwerk aufgebaut sein, wie ebenfalls auf Figur 4 ersichtlich ist. Dabei sind im Mauerwerk beispielsweise Luftkanäle vorhanden. Durch diese Kanäle kann nun Kühlluft geführt werden und gegebenenfalls anschliessend dem Brennaum 7 als Verbrennungsluft zugeführt werden. Dies ist insbesondere dann von Vorteil, wenn ein Brennmaterial 2 mit niedrigem Heizwert verbrannt werden muss, bei welchem ein Wärmeverlust durch die Brennraumwände 7' verhindert werden soll, damit das Schmelzen der Schlacke begünstigt wird.

Die Temperatur der Wände 7', d.h. des Mauerwerks, wird vorzugsweise durch eine entsprechend geregelte oder gesteuerte Zuführung der Kühlluft innerhalb eines vorbestimmten Wertes gehalten. Dieser Temperaturwert soll erfindungsgemäss knapp unter der Schmelztemperatur der an den Wänden zur Ablagerung gelangenden Flugaschen- resp. Schlackenteile gehalten werden. Gerade bei Brennmaterial 2 mit hohem Heizwert werden mit einer erfindungsgemässen Vorrichtung höhere Temperaturen im Brennraum 7 als diese Schlackenschmelztemperatur erzielt. Durch eine entsprechende Abkühlung der Brennraumwände wird ein Schmelzen der Flugasche resp. Schlacke verhindert. Die geschmolzene Schlacke würde das Mauerwerk sehr stark in Mitleidenschaft ziehen. Durch die Einstellbarkeit dieser Temperatur kann überdies die Dicke der Schlackenschicht eingestellt werden, vorzugsweise wird eine nur sehr dünne Schlackenschicht angestrebt.

## Patentansprüche

1. Vorrichtung für die Verbrennung von festem und/oder pastösem Material (2), welche eine Materialzuführung (1), einen Feuerungs- und Ausbrandrost (3,4), Mittel für die Zufuhr von Verbrennungsluft auf den Rostbereich, eine über wenigstens einem Bereich des Rostes angeordnete Brennkammer (7) sowie eine damit verbundene Nachbrennkammer (6) aufweist, **dadurch gekennzeichnet, dass** die Brennkammer (7) geschlossen über dem gesamten Rostbereich (3,4) angeordnet ist und erst nach dem von der Materialzuführung (1) entfernten Ende des Rostbereiches (3,4) in die Nachbrennkammer (6) mündet, wobei der Feuerungs- und Ausbrandrost (3, 4) wenigstens in zwei Bereiche aufgeteilt ist, einem ersten Verbrennungsbereich (3) und einem nachfolgenden Schmelzbereich (4).

2. Vorrichtung nach Anspruch 1, **dadurch gekennzeichnet, dass** der Rost (3,4) Transportmittel für die Förderung des Brennmaterials (2) aufweist.

3. Vorrichtung nach einem der Ansprüche 1 bis 2, **dadurch gekennzeichnet, dass** die Brennkammer (7) vor der Einmündung in die Nachbrennkammer (6) mindestens eine Verwirbelungskante (9), welche gegen den Rostbereich (3,4) gerichtet ist, aufweist.

4. Vorrichtung nach Anspruch 1, **dadurch gekennzeichnet, dass** der Brennraum (7) über dem Schmelzbereich (4) einen kleineren Querschnitt, vorzugsweise eine geringere Höhe, aufweist als über dem Verbrennungsbereich (3).

5. Vorrichtung nach Anspruch 1 oder 4, **dadurch gekennzeichnet, dass** der Rost im Verbrennungsbereich (3) wenigsten 5° aus der Horizontalen gegen die Nachbrennkammer (6) hin geneigt ist.

6. Vorrichtung nach einem der Ansprüche 1 bis 5, **dadurch gekennzeichnet, dass** der Rost (4) im Schmelzbereich wenigstens 5°, vorzugsweise 25°, aus der Horizontalen gegen die Nachbrennkammer (6) hin geneigt ist.

7. Vorrichtung nach einem der Ansprüche 1 bis 6, **dadurch gekennzeichnet, dass** der Rost zwischen dem Verbrennungsbereich (3) und dem Schmelzbereich (4) eine Stufe (10) aufweist.

8. Vorrichtung nach einem der Ansprüche 1 bis 7, **dadurch gekennzeichnet, dass** der Rost im Schmelzbereich (4) stärker aus der Horizontalen geneigt ist als der Rost im Verbrennungsbereich (3).

9. Vorrichtung nach einem der Ansprüche 1 bis 8, **dadurch gekennzeichnet, dass** der Rost im Schmelzbereich (4) im Querschnitt konkav ausgebildet ist.

10. Vorrichtung nach einem der Ansprüche 1 bis 9, **dadurch gekennzeichnet, dass** wenigstens ein Teil des Rostes (3,4) Kühlkanäle für die Aufnahme von Kühlmittel aufweist.

11. Vorrichtung nach einem der Ansprüche 1 bis 10, **dadurch gekennzeichnet, dass** zusätzlich zur primären Materialzuführung (1) wenigstens eine weitere Materialzuführung vorgesehen ist, welche innerhalb des Rostbereiches (3,4) angeordnet ist.

12. Vorrichtung nach einem der Ansprüche 1 bis 10, **dadurch gekennzeichnet, dass** wenigstens eine zusätzliche Materialzuführung zwischen dem Verbrennungs- (3) und dem Schmelzbereich (4) vorgesehen ist.

13. Vorrichtung nach einem der Ansprüche 1 bis 12, **dadurch gekennzeichnet, dass** in der Nachbrennkammer (6) Einblasdüsen (11) für die Zuführung von Sekundärluft und/oder rezykliertem Rauchgas angeordnet sind, welche vor ihren Austrittsöffnungen Platten (12), vorzugsweise aus keramischem Werkstoff, aufweisen.

14. Vorrichtung nach einem der Ansprüche 1 bis 13, **dadurch gekennzeichnet, dass** nach dem Feuerungs- (3) und Ausbrandrost (4) ein Drehrohr (13) vorgesehen ist, und dass die Nachbrennkammer (6) erst nach diesem Drehrohr (13) angeordnet ist, wobei die Austrittsöffnung der Brennkammer (7) derart angeordnet ist, dass die darin erzeugten Rauchgase vollständig durch das Drehrohr (13) geführt werden, bevor sie in die Brennkammer (7) gelangen.

15. Vorrichtung nach Anspruch 14, **dadurch gekennzeichnet, dass** Mittel (14) zum Einbringen von flüssigem Brennstoff durch die Brennkammer (7) in das Drehrohr (13) vorgesehen sind.

16. Verfahren zum Betrieb einer Vorrichtung nach einem der Ansprüche 1 bis 15, **dadurch gekennzeichnet, dass**
- Brennmaterial (2) mittels einer Zuführungseinrichtung (1) auf den Anfang des Rostes (3) gebracht wird,
- dass das Brennmaterial (2) mittels beweglicher Teile des Rostes (3,4) von der Zuführungseinrichtung (1) weg durch den Brennraum (7) transportiert wird,
- wobei durch Zuführung von Zusatzluft wenigstens im ersten Rostbereich (3) eine annähernd stöchiometrische Verbrennung erzielt wird,
- dass das Rauchgas in der Brennkammer (7) über den Rostbereich (3,4) bis an sein Ende und erst danach zur Nachbrennkammer (6) geführt wird.

17. Verfahren nach Anspruch 16, **dadurch gekennzeichnet, dass** im hinteren Rostbereich (4) hochkalorischer Brennstoff, vorzugsweise staubförmig, flüssig oder granulatförmig auf die Verbrennungsrückstände zugeführt werden, um den Schmelzvorgang in diesem Bereich (4) zu unterstützen.

18. Verfahren nach Anspruch 16 oder 17, **dadurch gekennzeichnet, dass** Flugasche auf die im hinteren Rostbereich (4) befindlichen Verbrennungsrückstände (2') zugegeben werden.

19. Verfahren nach einem der Ansprüche 16 bis 18, **dadurch gekennzeichnet, dass** die Brennraumwände (7') auf eine vorbestimmte Temperatur gekühlt werden und die Kühlluft nach Durchströmen der Brennraumwände (7') als Verbrennungsluft in den Brennraum (7) geführt werden.

20. Verfahren nach einem der Ansprüche 16 bis 19, **dadurch gekennzeichnet, dass** die Brennraumwände (7') durch gesteuerte oder geregelte Zuführung von Kühlluft auf einer Temperatur gehalten werden, welche nur geringfügig kleiner, vorzugsweise höchstens 50°, ist als die Schmelztemperatur des an den Brennraumwänden zur Ablage gelangenden Flugasche- oder Schlackenmaterials.

21. Verwendung einer Vorrichtung nach einem der Ansprüche 1 bis 15 für die Verbrennung von Haushaltund Gewerbeabfällen und Schmelzen der Verbrennungsrückstände.

## Claims

1. Apparatus fort he combustion of solid and/or pasty material (2), said apparatus having a material feeder (1), a furnace and complete combustion grate (3,4), means for feeding combustion air onto the grate zone, a combustion chamber (7) arranged above the grate, and a secondary combustion chamber (6) associated with said chamber (7), **characterised in that** the combustion chamber (7) is arranged in a closed manner above the entire grate zone (3,4) an opens out into the secondary combustion chamber (6) only after the end of the grate zone (3,4) that is remote from the material feeder (1), whereby the furnace and complete combustion grate (3,4) is divided into at least two zones, a first combustion zone (3) and following it a smelting zone (4).

2. Apparatus according to claim 1, **characterised in that** the grate (3,4) has transport means for conveying the material for combustion (2).

3. Apparatus according to either of claims 1 and 2, **characterised in that** in front of the mouth which opens out into the secondary combustion chamber (6), the combustion chamber (7) has at least one swirl edge (9) which is directed at the grate zone (3).

4. Apparatus according claim 1, **characterised in that** above the smelting zone (4) the combustion chamber (7) has a smaller cross-section, preferably a lesser height, than above the combustion zone (3).

5. Apparatus according claim 1 or 4, **characterised in that** in the combustion zone (3) the grate slopes by at least 5° from the horizontal towards the secondary combustion chamber (6).

6. Apparatus according to any of claims 1 to 5, **characterised in that** in the smelting zone the grate (4) slopes by at least 5°, preferably 25°, from the horizontal towards the secondary combustion chamber.

7. Apparatus according to any of claims 1 to 6, **characterised in that** between the combustion zone (3) and the smelting zone (4) the grate has a step (10).

8. Apparatus according to any of claims 1 to 7, **characterised in that** in the smelting zone (4) the grate slopes more steeply from the horizontal than does the grate in the combustion zone (4).

9. Apparatus according to any of claims 1 to 8, **characterised in that** in the smelting zone (4) the grate has a concave cross-section.

10. Apparatus according to any of claims 1 to 9, **characterised in that** at least part of the grate (3,4) has cooling ducts for receiving coolant.

11. Apparatus according to any of claims 1 to 10, **characterised in that** in addition to the primary material feeder (1), at least one other material feeder is provided, which is arranged inside the grate zone (3,4).

12. Apparatus according to any of claims 1 to 10, **characterised in that** at least one addition material feeder is provided between the combustion zone (3) and the smelting zone (4).

13. Apparatus according to any of claims 1 to 12, **characterised in that** arranged in the secondary combustion chamber (6) are injection jets (11) for supplying secondary air and/or recycled flue gas, which have plates (12), preferably made of ceramic material, before their outlet ports.

14. Apparatus according to any of claims 1 to 13, **characterised in that** after the furnace grate (3) and complete combustion grate (4) there is provided a rotating tube (13), and that the secondary combustion chamber (6) is only arranged after said rotating tube (13), the outlet port of the combustion chamber (7) being disposed in such a way that the flue gases produced therein pass completely through the rotating tube (13) before they arrive in the combustion chamber (7).

15. Apparatus according to claim 14, **characterised in that** means (14) are provided for introducing liquid fuel through the combustion chamber (7) into the rotating tube (7).

16. Method for the operation of apparatus according to any of claims 1 to 15, **characterised in that**
- material for combustion (2) is taken to the start of the grate (3) by means of a feeder device (1),
- the material for combustion (2) is transported away from the feeder device (1) through the combustion chamber (7) by means of moving parts of the grate (3,4),
- approximately stoichiometric combustion being achieved at least in the first grate zone (3) by feeding in additional air,
- the flue gas in the combustion chamber (7) is conducted via the grate zone (3,4) right to the end thereof and only thereafter to the secondary combustion chamber (6).

17. Method according to claim 16, **characterised in that** in the rear grate zone (4) fuel of a high calorific value, preferably in powder, liquid or pellet form, is fed onto the residues from combustion in order to aid the smelting operation in said zone (4).

18. Method according claim 16 or 17, **characterised in that** fly ash is added to the residues from combustion (2') in the rear grate zone (4).

19. Method according to any of claims 16 to 18, **characterised in that** the walls (7') of the combustion chamber are cooled to a preset temperature and, after flowing through the combustion chamber walls (7'), the cooling air is conducted into the combustion chamber (7) as combustion air.

20. Method according to any of claims 16 to 19, **characterised in that** a controlled or regulated supply of cooling air keeps the combustion chamber walls (7') at a temperature that is only slightly lower, preferably a maximum of 50°, than the smelting temperature of the fly ash material or slag material being deposited on the walls of the combustion chamber.

21. Use of apparatus according to any of claims 1 to 15 for the combustion of domestic and commercial refuse and smelting of the residues from combustion.

## Revendications

1. Dispositif pour la combustion d'une matière solide et/ou pâteuse (2) qui comprend une arrivée de matière (1), une grille de chauffage et d'incinération (3,4), des moyens pur l'arrivée d'air comburant à la région de la grille, une chambre de combustion (7) disposée au-dessus de la grille, ainsi qu'une chambre de post-combustion (6) reliée à celle-ci, **caractérisé en ce que** la chambre de combustion (7) est fermée et disposée sur la totalité de la région (3,4) de la grille et débouche dans la chambre de post-combustion (6) en aval de l'extrémité de la région (3,4) de la grille qui est éloignée de l'arrivée de matière (1), par lequel la grille de chauffage et d'incinération (3,4) est divisée en au moins deux régions, une première région de combustion (3) et une région de fusion (4), qui y fait suite.

2. Dispositif selon la revendication 1, **caractérisé en ce que** la grille (3,4) comprend des moyens de transport pour transporter la matière à brûler (2).

3. Dispositif selon l'une des revendications 1 à 2, **caractérisé en ce que** la chambre de combustion (7) présente, avant le débouché dans la chambre de post-combustion (6) au moins une arête de turbulence (9) qui est dirigée vers la région (3,4) de la grille.

4. Dispositif selon la revendication 1, **caractérisé en ce qu'**au-dessus de la région de fusion (4), la chambre de combustion (7) présente une plus petite section, de préférence une plus petite hauteur, qu'au-dessus de la région de combustion (3).

5. Dispositif selon la revendication 1 ou 4, **caractérisé en ce que**, dans la région de combustion (3), la grille est inclinée d'au moins 5° sur l'horizontale en direction de la chambre de post-combustion (6).

6. Dispositif selon l'une des revendications 1 à 5, **caractérisé en ce que**, dans la région de fusion, la grille (4) est inclinée d'au moins 5°, de préférence de 25°, sur l'horizontale en direction de la chambre de post-combustion (6).

7. Dispositif selon l'une des revendications 1 à 6, **caractérisé en ce que** la grille présente un gradin (10) entre la région de combustion (3) et la région de fusion (4).

8. Dispositif selon l'une des revendications 1 à 7, **caractérisé en ce que** la grille est plus fortement inclinée sur l'horizontale dans la région de fusion (4) que dans la région de combustion (3).

9. Dispositif selon l'une des revendications 1 à 8, **caractérisé en ce que** la grille est située dans la région de fusion (4) est de configuration concave en section transversale.

10. Dispositif selon l'une des revendications 1 à 9, **caractérisé en ce qu'**au moins une partie de la grille (3,4) présente des canaux de refroidissement pour recevoir un fluide de refroidissement.

11. Dispositif selon l'une des revendications 1 à 10, **caractérisé en ce qu'**en supplément de l'arrivée de matière primaire (1), il est prévue au moins une autre arrivée de matière qui est disposée à l'intérieur de la région (3,4) de la grille.

12. Dispositif selon l'une des revendications 1 à 10, **caractérisé en ce qu'**au moins une arrivée de matière supplémentaire est prévue entre la région de combustion (3) et la région de fusion (4).

13. Dispositif selon l'une des revendications 1 à 12, **caractérisé en ce qu'**il est prévu, dans la chambre de post-combustion (6), des buses de soufflage (11) pour l'arrivée d'air secondaire et/ou de gaz de fumée recyclé, qui présentent des plaques (12) , de préférence faites d'une matière céramique, devant leurs ouvertures de sortie.

14. Dispositif selon l'une des revendications 1 à 13, **caractérisé en ce qu'**un tube rotatif (13) est prévu en aval de la grille de chauffage (3) et de la grille d'incinération (4) et **en ce que** la chambre de post-combustion (6) est disposée seulement en aval de ce tube rotatif (13), l'ouverture de sortie de la chambre de combustion (7) étant disposée de telle sorte que les gaz de fumée qui y sont produits passent entièrement dans le tube rotatif (13) avant de parvenir dans la chambre de combustion (7).

15. Dispositif selon la revendication 14, **caractérisé en ce que** des moyens (14) sont prévus pour introduire un combustible liquide dans le tube rotatif (13) à travers la chambre de combustion (7).

16. Procédé pour l'exploitation d'un dispositif selon l'une des revendications 1 à 15, **caractérisé en ce que** :
- une matière combustible (2) est transportée sur le début de la grille (3) à l'aide d'un dispositif d'arrivée (1),
- la matière combustible (2) est transportée, en partant du dispositif d'arrivée (1), à travers l'espace de combustion (7), à l'aide d'éléments mobiles de la grille (3,4),
- on obtient une combustion presque stoechiométrique au moins dans la première région (3) de la grille par une arrivée d'air additionnel,
- dans la chambre de combustion (7), le gaz de fumée passe au-dessus de la région (3,4) de la grille jusqu'à son extrémité et il est seulement après envoyé à la chambre de post-combustion (6).

17. Procédé selon la revendication 16, **caractérisé en ce que**, dans la région aval (4) de la grille, un combustible à haute valeur calorique, de préférence pulvérulent, liquide ou granulaire, est acheminé sur les résidus de combustion pour favoriser le processus de combustion dans cette région (4).

18. Procédé selon la revendication 16 ou 17, **caractérisé en ce que** des cendres volantes sont ajoutées sur les résidus de combustion (2') qui se trouvent dans la région aval (4) de la grille.

19. Procédé selon l'une des revendications 16 à 18, **caractérisé en ce que** les parois (7') de l'espace de combustion sont refroidies è une température prédéterminée et, après avoir parcouru les parois (7') de L'espace de combustion, l'air de refroidissement est amené comme air comburant dans l'espace de combustion.

20. Procédé selon l'une des revendications 16 à 19, **caractérisé en ce que** les parois (7') de l'espace de combustion sont maintenue, par l'arrivée commandée ou réglée d'air de refroidissement, à une température qui n'est que légèrement inférieure, de préférence de 50° au plus, à la température de fusion de la matière de cendres volantes ou de scories qui se dépose sur les parois de l'espace de combustion.

21. Utilisation d'un dispositif selon l'une des revendications 1 à 15, pour la combustion de déchets ménagers et industriels et pour la fusion des résidus de combustion.
